# EUROPÄISCHE PATENTSCHRIFT

(11) **EP 3 697 980 B1**
(45) Veröffentlichungstag und Bekanntmachung des Hinweises auf die Patenterteilung: **04.05.2022**
(21) Anmeldenummer: 18793188.6
(22) Anmeldetag: 16.10.2018
(51) Int. Cl.: E04G 7/30, E04G 7/32

(54) **HORIZONTALRIEGEL**
HORIZONTAL BAR
VERROU HORIZONTAL

(30) Priorität: 16.10.2017 DE 102017218472
(43) Veröffentlichungstag der Anmeldung: 26.08.2020
(73) Patentinhaber: Peri GmbH, 89264 Weissenhorn (DE)
(72) Erfinder: STECK, Tobias, 89264 Weißenhorn (DE); REICHENSBERGER, Alfred, 89359 Kötz (DE)
(74) Vertreter: K & H Bonapat Patentanwälte Koch · von Behren & Partner mbB
(86) Internationale Anmeldenummer: PCT/EP2018/078166
(87) Internationale Veröffentlichungsnummer: WO 2019/076854

(56) Entgegenhaltungen:
- WO-A1-2013/153943
- DE-A1- 10 225 403
- DE-A1-102013 102 492
- DE-T2- 69 720 422
- GB-A- 1 540 630
- GB-A- 2 155 140
- GB-A- 2 501 227
- US-A- 4 348 128

## Beschreibung

Die Erfindung betrifft einen Horizontalriegel (= Gerüstriegel) zum horizontalen Verbinden von zwei Gerüststielen eines Gerüstes, z. B. eines Baugerüstes, mit einem Mittelteil und mit zwei an jeweils einem Ende des Mittelteils ausgebildeten Köpfen, wobei die Köpfe zum Verhaken in einen Einhakbereich jeweils eines der Gerüststiele vorgesehen sind.

Gerüstriegel sind wesentliche Bestandteile von Gerüsten, wie diese im Baubereich als Arbeitsplattform, zur Befestigung einer Schalung oder als Schutzeinrichtung verwendet werden. Gerüstriegel weisen in der Regel ein Rohr als Mittelteil auf, wobei die Köpfe als Guss- oder Schmiedeteile hergestellt sind und an den Enden des Rohrs befestigt sind.

Gegossene oder geschmiedete Köpfe haben allerdings ein hohes Gewicht und sind hinsichtlich ihrer Materialeigenschaften relativ spröde. Weiter ist ein Verschweißen der Köpfe mit dem Mittelteil z. T. aufwändig oder nicht möglich. Dies führt zu hohen Herstellungskosten und kann bei schlechter Handhabbarkeit zu einer mitunter nicht ausreichenden Bruchsicherheit der bekannten Gerüstriegel führen.

Bekannte Horizontalriegel sind z.B. in der DE 10 2013 102492 A1 oder der GB 2 155 140 A offenbart.

Es ist deshalb die Aufgabe der Erfindung, einen Horizontalriegel bereitzustellen, der die Nachteile des Standes der Technik verringert, wobei eine verbesserte Handhabbarkeit bei geringeren Herstellungskosten ermöglicht werden soll.

Diese Aufgabe wird erfindungsgemäß durch einen Horizontalriegel mit den in Anspruch 1 angegebenen Merkmalen gelöst. Vorteilhafte Weiterbildungen der Erfindung sind in den abhängigen Ansprüchen sowie in der Beschreibung angegeben.

Der erfindungsgemäße Horizontalriegel zum horizontalen Verbinden von zwei Gerüststielen eines Gerüstes weist ein sich in Richtung einer Längsachse des Horizontalriegels erstreckenden Mittelteil und zwei an jeweils einem axialen Ende des Mittelteils ausgebildete Köpfe auf, wobei die Köpfe zum Verhaken in einen Einhakbereich jeweils eines der Gerüststiele vorgesehen sind. Erfindungsgemäß ist mindestens einer der beiden Köpfe als ein Tiefziehteil ausgebildet und das Mittelteil und mindestens einer der Köpfe sind gemeinsam aus einem Biegeblechteil einstückig hergestellt. Insbesondere können beide Köpfe, oder auch nur einer der beiden Köpfe, als Tiefziehteile ausgeführt sein und der Horizontalriegel kann aus einem Biegeblechteil einstückig hergestellt sein. Dazu kann ein Tiefziehen von Bereichen des Biegeblechteils, die zur Ausbildung der Köpfe vorgesehen sind, erfolgen, bevor das Biegeblechteil in die Form des Horizontalriegels gebogen wird. Bei dem Biegeblechteil handelt es sich um eine einstückige Blechkonstruktion in Form eines z. B. ausgesägten oder freigeschnittenen (gestanzten) Bleches mit mehreren Teilflächen, die zum Ausbilden verschiedener Bereiche z. B. einer Rückenfläche, Seitenflächen oder Flächen der Köpfe vorgesehen sind und durch Biegen in Form des Horizontalriegels gebracht werden.

Mittels des erfindungsgemäßen Horizontalriegels ist ein Ersatz der geschmiedeten oder gegossenen Köpfe herkömmlicher Horizontalriegel in leichter Ausführung möglich. Die leichte Ausführung führt zu einer Gewichtsreduzierung bei gleichzeitiger Erhöhung der Bruchsicherheit der Köpfe. Das Biegeblechteil und die Tiefziehteile können aus, z. B. 4mm starkem, Stahlblech gefertigt sein, wodurch eine erhöhte Bruchsicherheit erreicht werden kann. Bei den Tiefziehteilen handelt es sich um durch Tiefziehen umgeformte Blechteile. Tiefziehen ist das Zugdruckumformen eines Blechs, z. B. eines Stahlblechs, in einem einseitig offenen Hohlkörper ohne gewollte Veränderung der Blechdicke. Das Blech wird dabei mit einem Stempel in den Hohlkörper gepresst, wodurch das Blech die Oberflächenform des als Matrize fungierenden Hohlkörpers annimmt. Sowohl das Biegeblechteil als auch das Tiefziehteil eignen sich zum Verschweißen miteinander oder mit anderen Stahlteilen. Die Herstellung des erfindungsgemäßen Horizontalriegels ist dadurch im Vergleich zu den bei herkömmlichen Horizontalriegeln eingesetzten Fertigungsverfahren sehr kostengünstig möglich, wobei insbesondere geringe Materialkosten und niedrige Schweißkosten anfallen. Darüber hinaus kann der Horizontalriegel mit nur geringen Fertigungstoleranzen bereitgestellt werden.

Um den erfindungsgemäßen Horizontalriegel bei seiner Verwendung an einem Gerüst zu sichern, weist der Horizontalriegel vorteilhaft im Bereich der Köpfe jeweils einen Keil zum Sichern der Köpfe in ihrer vorgegebenen Montageposition in/an jeweils einem der Einhakbereiche der Gerüststiele auf.

Weiter können aneinanderstoßende Randbereiche des Biegeblechteils miteinander verschweißt sein. Derart ist der Horizontalriegel als Blechbiegeteil hergestellt und mittels Schweißnähten an Kanten des Biegeblechteils verbunden. Dies führt zu einer Bauteilreduzierung und reduzierten Schweißkosten, wobei das Schweißen durch Laserschweißen erfolgen kann.

Eine symmetrische Ausführungsform des erfindungsgemäßen Horizontalriegels wird erreicht, wenn beide Köpfe als ein Tiefziehteil ausgebildet sind. Das Mittelteil kann dabei insbesondere als ein Rohrhohlprofil, insbesondere mit einem rechteckigen oder quadratischen Querschnitt, d. h. als ein sogenanntes Kantrohr, ausgebildet sein. Das Mittelteil kann nach der Erfindung aber auch z. B. als ein U-Profil ausgebildet sein, wodurch eine weitere Materialeinsparung realisiert werden kann.

Die Tiefziehteile können erfindungsgemäß jeweils einen Anliegebereich zum Anliegen an jeweils einen der Gerüststiele und jeweils einen Konterflächenbereich zum Ausbilden von jeweils einer Konterfläche für die Keile aufweisen, wodurch die Stabilität des erfindungsgemäßen Horizontalriegels erhöht wird.

Ebenfalls symmetrisch ist eine Ausführungsform des erfindungsgemäßen Horizontalriegels, bei der das Mittelteil und beide Köpfe gemeinsam aus einem Biegeblechteil einstückig hergestellt sind. Das Biegeblechteil weist dabei vorzugsweise eine den Abstand der zu verbindenden Gerüststiele festlegende, im Wesentlichen rechteckige, Rückenfläche auf, wobei an den Längskanten der Rückenfläche jeweils eine Seitenfläche vorgesehen ist, und die Seitenflächen an ihren Endbereichen Fortsätze zum Ausbilden der Köpfe aufweisen. Diese Fortsätze können Teilflächen darstellen, die auch mittels Tiefziehen zu Köpfen umgeformt werden können. Insbesondere weist das Biegeblechteil zwei Teilflächen zum Ausbilden von jeweils einer Konterfläche für die Keile auf. Diese Teilflächen können in einer Ausführungsform an jeweils einer die Schmalseiten der Rückenfläche des Mittelteils ausbildenden Kanten des Mittelteils angeformt sein oder in einer anderen Ausführungsform können diese Teilflächen an mindestens einer der Kanten der Seitenflächen angeformt sein.

Der erfindungsgemäße Horizontalriegel eignet sich zu dessen Verwendung zur Aussteifung eines Gerüstes mit zwei Gerüststielen, wobei der Horizontalriegel die Gerüststiele in seiner vorgegebenen Montageposition aussteifend miteinander verbindet. Die Gerüststiele weisen dabei vorteilhaft Einhakbereiche auf und jeweils einer der Köpfe des Horizontalriegels ist in einen der Einhakbereiche eingehakt, derart, dass die Gerüststiele mittels des Horizontalriegels horizontal miteinander verbunden sind.

Die Einhakbereiche können insbesondere von an den Gerüststielen befestigten Rosetten mit Einhaköffnungen ausgebildet sein. Wenn der erfindungsgemäße Horizontalriegel im Bereich seiner Köpfe jeweils einen Keil zum Sichern der Köpfe in jeweils einem der Einhakbereiche der Gerüststiele aufweist, können die Köpfe mittels der Keile in den Einhakbereichen der Rosette lagegesichert sein.

Weitere Vorteile der Erfindung ergeben sich aus der Beschreibung und der Zeichnung. Die gezeigten und beschriebenen Ausführungsformen sind nicht als abschließende Aufzählung zu verstehen, sondern haben vielmehr beispielhaften Charakter für die Schilderung der Erfindung.

Nachfolgend wird die Erfindung anhand von in der Zeichnung wiedergegebenen Ausführungsbeispielen erläutert.

In der Zeichnung zeigen
- Fig. 1a:: eine perspektivische Ansicht eines Teilbereiches eines Gerüstes mit einem erfindungsgemäßen Horizontalriegel, der aus einem Biegeblechteil einstückig hergestellt ist;
- Fig. 1b:: eine perspektivische Ansicht eines Teilbereiches eines Gerüstes mit einem erfindungsgemäßen Horizontalriegel, der aus einem Biegeblechteil einstückig hergestellt ist in einer weiteren Ausführungsform;
- Fig. 1c:: eine perspektivische Ansicht eines Teilbereiches eines Gerüstes mit einem nicht erfindungsgemäßen Horizontalriegel, dessen Köpfe als jeweils ein Tiefziehteil ausgebildet sind;
- Fig. 2a bis c:: jeweils einen Längsschnitt durch die in den Figuren 1a bis 1c dargestellten Gerüstbereiche; und
- Fig. 3a und 3b:: jeweils Abwicklungen der Biegeblechteile aus denen die erfindungsgemäßen Horizontalriegel der Figuren 1a und 1b hergestellt sind.

Die **Figuren 1a** bis 1b zeigen jeweils eine perspektivische Ansicht eines Teilbereiches eines Gerüstes **1** mit einem erfindungsgemäßen Horizontalriegel **2**. Die Horizontalriegel weisen jeweils ein Mittelteil **4** auf, das beidenends mit einem Kopf **5** versehen ist.

Die in den Figuren 1a und 1b dargestellten Horizontalriegel 2 sind jeweils als ein einstückiges Biegeblechteil ausgeführt. Das Mittelteil 4 und die beiden Köpfe 5 der Horizontalriegel 2 sind mithin aus einem einzigen zugeschnittenen Blech durch Biegen in die dargestellte Form des Horizontalriegels 2 gebracht.

Bei dem nicht erfindungsgemäßen Horizontalriegel 2 gemäß Fig. 1c sind die beiden Köpfe 5 des Horizontalriegels 2 jeweils als ein an die Enden des Mittelteils 4 angeschweißtes Tiefziehteil ausgebildet.

Zur besseren Erkennbarkeit der Ausformung der Köpfe 5 ist in den Figuren jeweils lediglich ein Gerüststiel **7** dargestellt, in dessen jeweiligen Einhakbereich **8** jeweils einer der Köpfe 5 des jeweiligen Horizontalriegels 2 eingehakt ist. Bei der Verwendung des Horizontalriegels 2 zur Aussteifung eines Gerüstes ist der jeweils frei dargestellte Kopf ebenfalls in einen Einhakbereich 8 eines weiteren Gerüststiels 7 eingehakt. Der Horizontalriegel 2 eignet sich derart zum horizontalen Verbinden von zwei Gerüststielen 7 des Gerüstes 1. Beide Gerüststiele 7 weisen dabei Einhakbereiche 8 auf und jeweils einer der Köpfe 5 des Horizontalriegels 2 ist in einen der Einhakbereiche 8 eingehakt, derart, dass die Gerüststiele 7 mittels des Horizontalriegels 2 horizontal miteinander verbunden sind.

Das Mittelteil 4 des Horizontalriegels 2 erstreckt sich in Richtung der Längsachse **L** des Horizontalriegels 2. Die beiden Köpfe 5 des Horizontalriegels 2 sind jeweils einem axialen Ende des Mittelteils 4 ausgebildet. Die Köpfe 5 sind derart ausgeformt, dass sie sich zum Verhaken in einen Einhakbereich 8 jeweils eines der Gerüststiele 7 eignen. Im Bereich der Köpfe 5 ist jeweils ein Keil **11** zum Sichern der Köpfe 5 in jeweils einem der Einhakbereiche 8 angeordnet. Die Keile 11 sind durch Öffnungen **12** in einer Stirnseite **14** des Horizontalriegels 2 geführt. Die Öffnungen 12 bilden also Durchgangsöffnungen für die Keile 11 aus. Die Einhakbereiche 8 sind von an den Gerüststielen 7 befestigten Rosetten 16 mit Einhaköffnungen **17** ausgebildet. Die Köpfe 5 sind in ihrem Montagezustand an einem Gerüststiel jeweils mittels eines Keils 11 in den Einhakbereichen 8, d.h. in jeweils einer der Einhaköffnungen 17, lagegesichert. Jede der ringartig um den zugehörigen Gerüststiel 7 angeordneten Rosetten **16** weist mehrere, hier vier, Öffnungen auf, die jeweils eine Einhaköffnung 17 für einen Kopf 5 eines Horizontalriegels 2 ausbilden.

Bei den Horizontalriegeln 2 der Figuren 1a bis 1b sind das Mittelteil 4 und beide Köpfe 5 gemeinsam aus einem Biegeblechteil einstückig hergestellt. Das Biegeblechteil weist eine den Abstand der zu verbindenden Gerüststiele 7 festlegende im Wesentlichen rechteckige Rückenfläche 14 auf. An den Längskanten der Rückenfläche 14 ist jeweils eine Seitenfläche **20** vorgesehen. Diese Seitenflächen 20 weisen an ihren Endbereichen Fortsätze **21** zum Ausbilden der Köpfe auf. In der Darstellung der Figuren 1a bis 1c ist jeweils nur eine der Seitenflächen 20 erkennbar, da die zweite Seitenfläche in der perspektivischen Darstellung verdeckt ist.

Das Biegeblechteil weist jeweils zwei Teilflächen **23** zum Ausbilden von jeweils einer Konterfläche für die Keile 11 auf. Auch von den Teilflächen 23 ist aufgrund der perspektivischen Darstellung jeweils nur eine in den Figuren erkennbar.

In Figur 1a sind die Teilflächen 23 an jeweils einer der Kanten der Seitenflächen 20 angeformt. Aneinanderstoßende Randbereiche des Biegeblechteils können miteinander verschweißt sein.

In der Ausführungsform des erfindungsgemäßen Horizontalriegels 2 der Figur 1b sind die die Konterflächen ausbildenden Teilflächen 23 an jeweils einer die Schmalseiten der Rückenfläche 14 des Mittelteils 4 ausbildenden Kanten des Mittelteils 4 angeformt.

Bei dem Horizontalriegel 2 der Figur 1c sind beide Köpfe 5 als ein Tiefziehteil ausgebildet. Das Mittelteil 4 ist als ein Rohrhohlprofil mit einem rechteckigen Querschnitt ausgeformt. Die die Köpfe 5 ausbildenden Tiefziehteile weisen jeweils einen Anliegebereich **30** zum Anliegen an jeweils einen der Gerüststiele 7 und jeweils einen Konterflächenbereich **31** zum Ausbilden von jeweils einer Konterfläche für die Keile 11 auf. Die Köpfe 5 sind jeweils an einem der Enden des Mittelteils 4 mit dem Mittelteil 4 über eine Schweißnaht **34** verschweißt.

Die **Figuren 2a** bis **2c** zeigen jeweils einen Längsschnitt durch die in den Figuren 1a bis 1c dargestellten Gerüstbereiche 1. Die Schnittebene verläuft jeweils entlang der Längsachse L und in einer Einhakrichtung der Köpfe 5, d.h. parallel zu den Gerüststielen 7, in deren Rosetten 16 jeweils einer der Köpfe 5 eingehakt ist. Die durch Durchgangsöffnungen 12 in den oberen Rückenflächen 14 der Mittelteile 4 der Horizontalriegel 2 geführten Keile 11 verlaufen in der Schnittebene. Die Keile 11 verkeilen jeweils eine der Konterflächen **35** der Köpfe 2 mit einem Konterbereich **36** der Rosetten 16.

Die **Figuren 3a** und **3b** zeigen jeweils Abwicklungen der Biegeblechteile **40** aus denen die erfindungsgemäßen Horizontalriegel der Figuren 1a und 1b hergestellt sind. Diese Abwicklungen stellen die Schnittform der Bleche, d. h. die Blechzuschnitte, dar, welche durch Biegen in Form der erfindungsgemäßen Horizontalriegel, wie z. B. in den Figuren 1a und 1b dargestellt, gebracht werden.

Die Abwicklung gemäß Figur 3a stellt die Schnittform des Horizontalriegels gemäß Figur 1a dar und die Abwicklung gemäß Figur 3b stellt die Schnittform des Horizontalriegels gemäß Figur 1b dar. Die Abwicklungen weisen die den Abstand der zu verbindenden Gerüststiele festlegende im Wesentlichen rechteckige Rückenfläche 14 auf, wobei an den beiden Längskanten der Rückenfläche 14 jeweils eine Seitenfläche 20 angeformt ist, und die Seitenflächen 20 an ihren Endbereichen Fortsätze 21 zum Ausbilden der Köpfe aufweisen.

Die Abwicklungen weisen jeweils zwei Teilflächen 23 zum Ausbilden von jeweils einer Konterfläche für die Keile auf. In der Ausführungsform für den erfindungsgemäßen Horizontalriegel der Figur 1b sind die die Konterflächen ausbildenden Teilflächen 23 an jeweils einer die Schmalseiten der Rückenfläche 14 des Mittelteils ausbildenden Kanten des Mittelteils angeformt. In der Ausführungsform für den erfindungsgemäßen Horizontalriegel der Figur 1a sind die Teilflächen 23 an jeweils einer der Kanten der Seitenflächen 20 angeformt. Weiter sind die Durchgangsöffnungen 12 für die Keile in den Rückenflächen 14 zu erkennen.

## Patentansprüche

1. Horizontalriegel (2) zum horizontalen Verbinden von zwei Gerüststielen (7) eines Gerüstes (1), mit einem sich in Richtung einer Längsachse des Horizontalriegels (2) erstreckenden Mittelteil (4) und zwei an jeweils einem axialen Ende des Mittelteils (4) ausgebildeten Köpfen (5), wobei die Köpfe (5) zum Verhaken in einen Einhakbereich (8) jeweils eines der Gerüststiele (7) vorgesehen sind,
**dadurch gekennzeichnet, dass**
mindestens einer der Köpfe (5) als ein Tiefziehteil ausgebildet ist und das Mittelteil (4) und mindestens einer der Köpfe (5) gemeinsam aus einem Biegeblechteil (40) einstückig hergestellt sind.

2. Horizontalriegel nach Anspruch 1, **dadurch gekennzeichnet, dass** im Bereich der Köpfe (5) jeweils ein Keil (11) zum Sichern der Köpfe (5) in jeweils einem der Einhakbereiche (8) angeordnet ist.

3. Horizontalriegel nach einem der Ansprüche 1 bis 2, **dadurch gekennzeichnet, dass** aneinanderstoßende Randbereiche des Biegeblechteils (40) miteinander verschweißt sind.

4. Horizontalriegel nach einem der Ansprüche 1 bis 3, **dadurch gekennzeichnet, dass** beide Köpfe (5) als ein Tiefziehteil ausgebildet sind.

5. Horizontalriegel nach Anspruch 4, **dadurch gekennzeichnet, dass** das Mittelteil (4) als ein Rohrhohlprofil, insbesondere mit einem rechteckigen oder quadratischen Querschnitt ausgebildet ist.

6. Horizontalriegel nach Anspruch 4, wenn auf Anspruch 2 rückbezogen, **dadurch gekennzeichnet, dass** die Tiefziehteile jeweils einen Anliegebereich (30) zum Anliegen an jeweils einen der Gerüststiele (7) und jeweils einen Konterflächenbereich (31) zum Ausbilden von jeweils einer Konterfläche (35) für die Keile (11) aufweisen.

7. Horizontalriegel nach einem der Ansprüche 1 bis 3, **dadurch gekennzeichnet, dass** das Mittelteil (4) und beide Köpfe (5) gemeinsam aus einem Biegeblechteil (40) einstückig hergestellt sind.

8. Horizontalriegel nach Anspruch 7, **dadurch gekennzeichnet, dass** das Biegeblechteil (40) eine den Abstand der zu verbindenden Gerüststiele (7) festlegende, im Wesentlichen rechteckige Rückenfläche (14) aufweist, wobei an den Längskanten der Rückenfläche (14) jeweils eine Seitenfläche (20) vorgesehen ist, und die Seitenflächen (20) an ihren Endbereichen Fortsätze (21) zum Ausbilden der Köpfe (5) aufweisen.

9. Horizontalriegel nach einem der Ansprüche 7 bis 8, wenn auf Anspruch 2 rückbezogen, **dadurch gekennzeichnet, dass** das Biegeblechteil (40) zwei Teilflächen (23) zum Ausbilden von jeweils einer Konterfläche (35) für die Keile (11) aufweist.

10. Horizontalriegel nach Anspruch 9, **dadurch gekennzeichnet, dass** die Teilflächen (23) an jeweils einer, die Schmalseiten der Rückenfläche (14) des Mittelteils (4) ausbildenden Kanten des Mittelteils (4) angeformt sind oder dass die Teilflächen (23) an mindestens einer der Kanten der Seitenflächen (20) angeformt sind.

11. Gerüst (1) mit zwei Gerüststielen (7) und einem Horizontalriegel (2) nach einem der Ansprüche 1 bis 10, wobei die Gerüststiele (7) Einhakbereiche (8) aufweisen und jeweils einer der Köpfe (5) des Horizontalriegels (2) in einem der Einhakbereiche (8) eingehakt ist, derart, dass die Gerüststiele (7) mittels des Horizontalriegels (2) horizontal miteinander verbunden sind.

12. Gerüst nach Anspruch 11, **dadurch gekennzeichnet, dass** die Einhakbereiche (8) von an den Gerüststielen (7) befestigten Rosetten (16) mit Einhaköffnungen (17) ausgebildet sind.

13. Gerüst nach einem der Ansprüche 11 bis 12, **dadurch gekennzeichnet, dass** der Horizontalriegel (2) nach Anspruch 2 ausgebildet ist, wobei die Köpfe (5) mittels der Keile (11) in den Einhakbereichen (8) lagegesichert sind.

## Claims

1. Horizontal bar (2) for horizontally connecting two scaffold posts (7) of a scaffold (1), comprising a center part (4) extending in the direction of the longitudinal axis L of the horizontal bar (2) and two heads (5) formed on each end of the center part (4), the heads (5) being provided to each interlock with an interlocking region (8) of one of the scaffold posts (7),
**characterized in that**
at least one of the heads (5) is formed as a deep-drawn part and the center part (4) and at least one of the heads (5) are produced together in one piece from a bent sheet metal piece (40).

2. Horizontal bar according to claim 1, **characterized in that** in the region of each head (5) a wedge (11) is arranged in order to secure the heads (5) in respective ones of the interlocking regions (8).

3. Horizontal bar according to claim 1 or 2, **characterized in that** adjoining edge regions of the bent sheet metal piece (40) are welded to one another.

4. Horizontal bar according to any of claims 1 to 3, **characterized in that** both heads (5) are formed as a deep-drawn part.

5. Horizontal bar according to claim 4, **characterized in that** the center part (4) is formed as a tubular hollow profile, in particular having a rectangular or square cross section.

6. Horizontal bar according to claim 4 when referring back to claim 2, **characterized in that** the deep-drawn parts each comprise an abutment region (30) for abutting on a respective one of the scaffold posts (7), and a counter surface region (31) for forming a respective one of a counter surface (35) for the wedges (11).

7. Horizontal bar according to any of claims 1 to 3, **characterized in that** the center part (4) and both heads (5) are produced together in one piece from a bent sheet metal piece (40).

8. Horizontal bar according to claim 7, **characterized in that** the bent sheet metal piece (40) has a substantially rectangular rear face (14) that defines the distance between the scaffold posts (7) to be connected, a side face (20) being provided on each longitudinal edge of the rear face (14), and the side faces (20) comprise, on the end regions thereof, projections (21) for forming the heads (5).

9. Horizontal bar according to claim 7 or 8, when referring back to claim 2, **characterized in that** the bent sheet metal piece (40) comprises two sub-faces (23) for forming respective counter surfaces (35) for the wedges (11).

10. Horizontal bar according to claim 9, **characterized in that** the sub-faces (23) are integrally formed on respective edges of the center part (4), said edges forming the short sides of the rear face (14) of the center part (4), or that the sub-faces (23) are integrally formed on at least one of the edges of the side faces (20).

11. Scaffold (1) comprising two scaffold posts (7) and a horizontal bar (2) according to any of claims 1 to 10, wherein the scaffold posts (7) comprise interlocking regions (8), and each head (5) of the horizontal bar (2) is interlocked with one of the interlocking regions (8) such that the scaffold posts (7) by means of the horizontal bar (2) are horizontally interconnected.

12. Scaffold according to claim 11, **characterized in that** the interlocking regions (8) formed by rosettes (16) that are fastened to the scaffold posts (7) have interlocking openings (17).

13. Scaffold according to claim 11 or 12, **characterized in that** the horizontal bar (2) is designed according to claim 2, wherein the heads (5) by means of the wedges (11) are secured in place in the interlocking regions (8).

## Revendications

1. Moise horizontale (2) destinée à relier horizontalement deux montants d'échafaudage (7) d'un échafaudage (1), comportant une partie centrale (4) s'étendant dans la direction d'un axe longitudinal de la moise horizontale (2) et deux têtes (5) formées chacune à une extrémité axiale de la partie centrale (4), les têtes (5) étant prévues pour s'accrocher dans une zone d'accrochage (8) de chacun des montants d'échafaudage (7),
**caractérisée en ce**
**qu'**au moins l'une des têtes (5) est réalisée sous la forme d'une pièce emboutie et que la partie centrale (4) et au moins l'une des têtes (5) sont fabriquées ensemble d'un seul tenant à partir d'une pièce en tôle pliée (40).

2. Moise horizontale selon la revendication 1, **caractérisée en ce que**, dans la zone des têtes (5), une clavette respective (11) est disposée pour bloquer les têtes (5) dans une zone d'accrochage respective (8).

3. Moise horizontale selon l'une des revendications 1 à 2, **caractérisée en ce que** des zones de bord jointives de la pièce en tôle pliée (40) sont soudées les unes aux autres.

4. Moise horizontale selon l'une des revendications 1 à 3, **caractérisée en ce que** les deux têtes (5) sont réalisées sous la forme d'une pièce emboutie.

5. Moise horizontale selon la revendication 4, **caractérisée en ce que** la partie centrale (4) est réalisée sous la forme d'un profilé tubulaire creux, en particulier avec une section transversale rectangulaire ou carrée.

6. Moise horizontale selon la revendication 4, lorsqu'elle dépend de la revendication 2, **caractérisée en ce que** les pièces embouties présentent chacune une zone d'appui (30) destinée à s'appliquer contre l'un des montants d'échafaudage (7) et une zone de contre-surface (31) destinée à former une contre-surface (35) pour les clavettes (11).

7. Moise horizontale selon l'une des revendications 1 à 3, **caractérisée en ce que** la partie centrale (4) et les deux têtes (5) sont fabriquées ensemble d'un seul tenant à partir d'une pièce en tôle pliée (40).

8. Moise horizontale selon la revendication 7, **caractérisée en ce que** la pièce en tôle pliée (40) présente une surface dorsale (14) sensiblement rectangulaire définissant la distance entre les montants d'échafaudage (7) à relier, une surface latérale (20) étant prévue sur chacun des bords longitudinaux de la surface dorsale (14) et les surfaces latérales (20) présentant à leurs extrémités des prolongements (21) pour former les têtes (5).

9. Moise horizontale selon l'une des revendications 7 à 8, lorsqu'elle dépend de la revendication 2, **caractérisée en ce que** la pièce en tôle pliée (40) présente deux surfaces partielles (23) destinée à former chacune une contre-surface (35) pour les clavettes (11).

10. Moise horizontale selon la revendication 9, **caractérisée en ce que** les surfaces partielles (23) sont formées chacune sur l'un des bords de la partie centrale (4) qui forment les petits côtés de la surface dorsale (14) de la partie centrale (4) ou **en ce que** les surfaces partielles (23) sont formées sur au moins l'un des bords des surfaces latérales (20).

11. Échafaudage (1) comportant deux montants d'échafaudage (7) et une moise horizontale (2) selon l'une des revendications 1 à 10, dans lequel les montants d'échafaudage (7) présentent des zones d'accrochage (8) et chacune des têtes (5) de la moise horizontale (2) est accrochée dans l'une des zones d'accrochage (8), de telle sorte que les montants d'échafaudage (7) sont reliés horizontalement entre eux au moyen de la moise horizontale (2).

12. Échafaudage selon la revendication 11, **caractérisé en ce que** les zones d'accrochage (8) sont formées par des rosettes (16) comportant des ouvertures d'accrochage (17) et fixées aux montants d'échafaudage (7).

13. Échafaudage selon l'une des revendications 11 à 12, **caractérisé en ce que** la moise horizontale (2) est réalisée selon la revendication 2, les têtes (5) étant bloquées en position dans les zones d'accrochage (8) au moyen des clavettes (11).
